# EUROPÄISCHE PATENTSCHRIFT

(11) **EP 1 179 159 B1**
(45) Veröffentlichungstag und Bekanntmachung des Hinweises auf die Patenterteilung: **24.11.2004**
(21) Anmeldenummer: 00934993.7
(22) Anmeldetag: 09.05.2000
(51) Int. Cl.: F23N 1/02, F23N 5/18

(54) **REGELEINRICHTUNG FÜR GASBRENNER**
REGULATING DEVICE FOR GAS BURNERS
DISPOSITIF DE REGULATION POUR BRULEUR DE GAZ

(30) Priorität: 14.05.1999 DE 19922226
(43) Veröffentlichungstag der Anmeldung: 13.02.2002
(73) Patentinhaber: HONEYWELL B.V., 1101 EA Amsterdam Z.O. (NL)
(72) Erfinder: VROLIJK, Enno, NL-7751 BC Dalen (NL)
(74) Vertreter: Leson, Thomas Johannes Alois, Dipl.-Ing.
(86) Internationale Anmeldenummer: PCT/EP2000/004126
(87) Internationale Veröffentlichungsnummer: WO 2000/070267

(56) Entgegenhaltungen:
- EP-A- 0 281 823
- EP-A- 0 567 060
- WO-A-99/63273
- DE-A- 19 749 510
- DE-A- 19 824 521
- PATENT ABSTRACTS OF JAPAN vol. 008, no. 080 (M-289), 12. April 1984 (1984-04-12) & JP 58 224226 A (MATSUSHITA DENKI SANGYO KK), 26. Dezember 1983 (1983-12-26)
- PATENT ABSTRACTS OF JAPAN vol. 010, no. 070 (M-462), 19. März 1986 (1986-03-19) & JP 60 213729 A (MATSUSHITA DENKI SANGYO KK), 26. Oktober 1985 (1985-10-26)

## Beschreibung

Die Erfindung betrifft eine Regeleinrichtung für Gasbrenner zur Bereitstellung eines Gas/Lüft-Gemisches.

Regeleinrichtungen für Gasbrenner dienen der Bereitstellung eines Gas/Luft-Gemisches, also dem Zuführen eines Gasstroms und eines Verbrennungsluftstroms zu einem Brenner. Der Gasstrom durch ein Gasventil ist dabei in Abhängigkeit vom Verbrennungsluftdruck einstellbar.

Regeleinrichtungen für Gasbrenner sind aus dem Stand der Technik, z. B. der EP 0 390 964 A1, hinlänglich bekannt. Bei der dort beschriebenen Regeleinrichtung erfolgt eine Druckbestimmung mit Hilfe einer Membran, also auf pneumatischem Weg. Abhängig von dieser Druckmessung wird der Gasstrom durch das Gasventil geregelt. Dieser pneumatische Weg verfügt jedoch über eine Vielzahl von Nachteilen, die allesamt den Anwendungsbereich bekannter Regeleinrichtungen einschränken. So schränken die Hysterese-Eigenschaften der Membran und die zwischen der Membran und dem Gasventil wirkenden Kräfte den Arbeitsbereich und damit den Anwendungsbereich ein. Des weiteren bewirkt das Zusammenspiel zwischen den erforderlichen kleinen Stellkräften und den Betriebstoleranzen der Membran infolge von Störeinflüssen wie Temperatuschwankungen oder dergleichen eine Einschränkung des Anwendungsbereichs bekannter Regeleinrichtungen.

Die DE 197 49 510 A1 zeigt einen modulierenden Brenner mit einer Mischeinrichtung zum Mischen von brennbarem Gas und Luft. Einer Mischkammer einer Mischeinrichtung wird einerseits über einen Luftzufuhrkanal in dem eine Drossel angebracht ist, Luft zugeführt und andererseits über einen Gaszuführkanal in dem eine Drossel angebracht ist, Gas zugeführt. Die Drosseln sind derart ausgeführt, dass in ihnen während des Betriebs der Mischeinrichtung eine laminare Strömung der Luft bzw. des Gases auftritt. Jede Drossel umfasst mehrere Kanäle.

Die JP-A-58 224 226 bezieht sich ebenfalls auf eine Regeleinrichtung für Gasbrenner zur Bereitstellung eines Gas-/Luft-Gemisches zum Zuführen eines Gasstromes und eines Verbrennungsluftstromes zu einem Brenner mit einem innerhalb einer Gasleitung angeordneten Gasventil und einer innerhalb einer Verbrennungsluftleitung angeordneten Drosselstelle, wobei die den Gasstrom führende Gasleitung in der den Verbrennungsluftstrom führenden Verbrennungsluftleitung endet.

Die WO 99/63272 bezieht sich auf eine weitere Regeleinrichtung für Gasbrenner. Der Gasstrom ist dabei in Abhängigkeit vom Verbrennungsluftdruck einstellbar. Bei dieser Regeleinrichtung ist zwischen einer einen Gasstrom führenden ersten Leitung und einer einen Verbrennungsluftstrom führenden zweiten Leitung ein Sensor angeordnet, der ein elektrisches Signal erzeugt, das zur Einstellung eines Gasventils verwendet wird.

Die WO 99/63273 betrifft schließlich noch eine weitere Regeleinrichtung für Gasbrenner, die über einen ein elektrisches Signal erzeugenden Sensor verfügt, der zwischen einer den Gasstrom führenden ersten Leitung und einer den Verbrennungsluftstrom führenden zweiten Leitung angeordnet ist. Diese Regeleinrichtung verfügt darüber hinaus über eine Summiereinrichtung, die das elektrische Signal des Sensors mit einem Hilfssignal verrechnet. Ein aus einem Ausgangssignal der Summiereinrichtung erzeugtes Regelsignal wird zur Veränderung des Gasstroms verwendet.

Hiervon ausgehend liegt der vorliegenden Erfindung die Aufgabe zu Grunde, eine neuartige Regeleinrichtung für Gasbrenner zu schaffen.

Dieses Problem wird durch eine Regeleinrichtung für Gasbrenner mit den Merkmalen des Anspruchs 1 gelöst.

Weitere vorteilhafte Ausgestaltungen der Erfindung ergeben sich aus den Unteransprüchen und der Beschreibung. Nachfolgend werden bevorzugte Ausführungsbeispiele der Erfindung anhand der Zeichnung näher erläutert. In der Zeichnung zeigt:
- Fig. 1: eine erfindungsgemäße Regeleinrichtung mit weiteren Baugruppen nach einem ersten Ausführungsbeispiel der Erfindung in schematisierter Darstellung, und
- Fig. 2: eine erfindungsgemäße Regeleinrichtung mit weiteren Baugruppen nach einem zweiten Ausführungsbeispiel der Erfindung ebenfalls in schematisierter Darstellung.

Die vorliegende Erfindung betrifft Regeleinrichtungen für Gasbrenner. Einem nicht-dargestellten Brenner soll ein Gas/Luft-Gemisch zugeführt werden.

Um dem nicht-dargestellten Brenner einen Gasstrom zuzuführen, ist eine Gasleitung 10 vorgesehen, die den Gasstrom zum Brenner führt. Der Gasleitung 10 ist ein Gasventil 11 zugeordnet.

Die Zuführung der Verbrennungsluft zum nicht-dargestellten Brenner erfolgt über eine Verbrennungsluftleitung 12. Die Verbrennungsluftleitung 12 führt demzufolge den Verbrennungsluftstrom zum Brenner. Der Verbrennungsluftleitung 12 ist ein Gebläse 13 zugeordnet. Innerhalb der den Verbrennungsluftstrom führenden Verbrennungsluftleitung 12 ist eine Blende oder Drosselstelle 14 angeordnet, und zwar in Strömungsrichtung der Verbrennungsluft vor dem Gebläse 13.

Gemäß Figuren 1, 2 mündet die den Gasstrom führende Gasleitung 10 in Strömungsrichtung der Verbrennungsluft hinter der Drosselstelle 14 und vor dem Gebläse 13 in die den Verbrennungsluftstrom führende Verbrennungsluftleitung 12. Eine Gasdüse 15 schließt die Gasleitung 10 im Bereich der Verbrennungsluftleitung 12 ab. In Strömungsrichtung hinter der Gasdüse 15 und vor dem Gebläse 13 liegt demzufolge ein Gas/Luß-Gemisch vor.

Bei dem in Figur 1 dargestellten Ausführungsbeispiel geht es nun darum, eine 1:1-Gas/Luft-Verbundregelung bereitzustellen. Erfindungsgemäß ist hierzu ein elektrischer bzw. elektronischer Sensor 16 vorgesehen. Der Sensor 16 ist als Differenzdruck-Sensor, insbesondere als Durchflußmesser, Anemometer oder dergleichen, ausgebildet.

Mit einem Meßpunkt 17 ist der Sensor 16 an der den Gasstrom führenden Gasleitung 10 angeschlossen. In Strömungsrichtung des Gases ist der Meßpunkt 17 vor der Gasdüse 15 positioniert. An einem Referenzpunkt 18 des elektrischen bzw. elektronischen Sensors 16 herrscht ein Referenzdruck, nämlich der Verbrennungsluftdruck. Hierzu ist keine Verbindung zwischen dem Sensor 16 und der Verbrennungsluftleitung 12 erforderlich, insbesondere dann, wenn der Sensor 16 und der Einlaß der Verbrennungsluft innerhalb desselben Gehäuses angeordnet sind.

Soll, wie bereits erwähnt, beim Ausführungsbeispiel gemäß Figur 1 für eine 1:1-Gas/Luft-Verbundregelung gesorgt werden, so muß der Gasdruck dem Referenzdruck/Verbrennungsluftdruck entsprechen. In dem Fall, in dem der Sensor 16 als Durchflußmesser bzw. Anemometer ausgebildet ist, bedeutet dies, daß der Durchfluß durch den Sensor 16 Null beträgt. Nimmt z.B. der Gasdruck gegenüber dem Verbrennungsluftdruck ab, so erfährt der Sensor 16 einen Durchfluß in Richtung auf die Gasleitung 10. Aufgrund der Durchflußmenge können demnach vom Sensor 16 die Druckverhältnisse zwischen Verbrennungsluftdruck und Gasdruck ermittelt werden.

Der Sensor 16 erzeugt abhängig von den obigen Druckverhältnissen ein elektrisches bzw. elektronisches Signal 19, welches zur Verstellung des Gasventils 11 verwendet wird. Gemäß Figur 1 wird das elektrische bzw. elektronische Signal 19 einem Steuer- oder Regelgerät 20 zugeführt, das aus dem Signal 19 ein Regelungssignal 21 für einen dem Gasventil 11 zugeordneten Stellantrieb 22 erzeugt.

Mit der in Figur 1 dargestellten Regeleinrichtung kann demzufolge eine 1:1-Gas/Luft-Verbundregelung bereitgestellt werden. Detektiert der Sensor 16 zwischen Referenzdruck und Gasdruck eine Druckdifferenz von Null, so entspricht das Signal 19 einer Druckdifferenz von Null und das Gasventil 11 kann unverändert betrieben werden. Detektiert der Sensor 16 einen gegenüber dem Gasdruck höheren Referenzdruck, so muß mit Hilfe des vom Sensor 16 erzeugten elektrischen bzw. elektronischen Signals 19 das Gasventil 11 derart angesteuert werden, daß sich der Gasstrom erhöht. Hierzu erzeugt das Regelgerät 20 ein Regelungssignal 21 für den Stellantrieb 22 des Gasventils 11, derart, daß das Signal 19 wieder auf einen Betrag geführt wird, der einer Druckdifferenz von Null entspricht.

Bei der Regeleinrichtung des Ausführungsbeispiels gemäß Figur 2 kann gegenüber dem Ausführungsbeispiel gemäß Figur 1 ein abweichendes Übersetzungsverhältnis zwischen Gasstrom und Luftstrom realisiert werden, also eine 1:N-Gas/Luft-Verbundregelung.

Zur Gewährleistung eines variablen Übersetzungsverhältnisses zwischen Gasdruck und Verbrennungsluftdruck bzw. Gasstrom und Verbrennungsluftstrom wird das elektrische bzw. elektronische Signal 19 des Sensors 16 in einer Summiereinrichtung 23 mit einem Hilfssignal 24 verrechnet, und zwar bevor das Signal 19 dem Regelgerät 20 zugeführt wird. Dem Regelgerät 20 wird demnach als Eingangssignal das Ausgangssignal 25 der Summiereinrichtung 23 zugeführt, wobei das Ausgangssignal 25 eine additive Überlagerung der Signale 19, 24 ist.

Bei dem Hilfssignal 24 handelt es sich um ein von einer Drehzahl des Gebläses 13 funktional abhängiges Signal. Das Hilfssignal 24 wird in einer Auswerteeinrichtung 26 aus einem Drehzahlsignal 27 des Gebläses 13 bzw. des Motors des Gebläses 13 gewonnen. Da das Hilfssignal 24 von der Drehzahl des Gebläses 13 funktional abhängig ist, folgt unmittelbar, daß das Hilfssignal 24 auch vom Verbrennungsluftstrom bzw. Verbrennungsluftdruck abhängig ist.

In Abweichung vom gezeigten Ausführungsbeispiel ist es möglich, das Hilfssignal 24 auf andere Art und Weise zu generieren. So ist es nicht zwingend erforderlich, daß das Hilfssignal 24 ausgehend von der Drehzahl des Gebläses ermittelt wird. Auch ist es denkbar, einen zusätzlichen, nicht dargestellten Sensor zur Generierung des Hilfssignals 24 vorzusehen. So kann durch Verwendung des Ausgangssignals eines Rauchgassensors als Hilfssignal eine gasadaptive Regelung bereitgestellt werden.

In der Auswerteeinrichtung 26 ist ein Faktor bestimmbar, der das Übersetzungsverhältnis zwischen Gasstrom und Verbrennungsluftstrom bestimmt. Bei diesem Faktor handelt es sich um einen Multiplikationsfaktor. Je höher dieser Multiplikationsfaktor ist, desto höher ist das Übersetzungsverhältnis. Über eine Variation des Multiplikationsfaktors ist das Übersetzungsverhältnis variierbar.

### Bezugszeichenliste:

- 10: Gasleitung
- 11: Gasventil
- 12: Verbrennungsluftleitung
- 13: Gebläse
- 14: Drosselstelle
- 15: Gasdüse
- 16: Sensor
- 17: Meßpunkt
- 18: Referenzpunkt
- 19: Signal
- 20: Regelgerät
- 21: Regelungssignal
- 22: Stellantrieb
- 23: Summiereinrichtung
- 24: Hilfssignal
- 25: Ausgangssignal
- 26: Auswerteeinrichtung
- 27: Drehzahlsignal

## Patentansprüche

1. Regeleinrichtung für Gasbrenner zur Bereitstellung eines Gas/Luft-Gemisches, nämlich zum Zuführen eines Gasstroms und eines Verbrennungsluftstroms zu einem Brenner, mit mindestens einem innerhalb einer Gasleitung (10) angeordneten Gasventil (11) und einer innerhalb einer Verbrennungsluftleitung (12) angeordneten Drosselstelle (14), wobei die den Gasstrom führende Gasleitung (10) mit einer Gasdüse (15) in der den Verbrennungsluftstrom führenden Verbrennungsluftleitung (12) endet, und wobei in Strömungsrichtung der Verbrennungsluft die Gasdüse (15) nach der Drosselstelle (14) und vor einem Gebläse (13) angeordnet ist, wobei
(a) ein elektrischer bzw. elektronischer Sensor (16) mit einem Messpunkt (17) an der den Gasstrom führenden Gasleitung (10) angreift,
(b) der Messpunkt (17) in Strömungsrichtung des Gases vor der Gasdüse (15) angeordnet ist,
(c) an einem außerhalb der Verbrennungsluftleitung liegenden Referenzpunkt (18) des elektrischen bzw. elektronischen Sensors (16) ein Referenzdruck herrscht, der dem Verbrennungsluftdruck entspricht,
(d) ein vom Sensor (16) erzeugtes elektrisches bzw. elektronisches Signal (19) zur Verstellung des Gasventils (11) verwendet wird, und
(e) der Sensor (16) als Differenzdruck-Sensor, insbesondere als Durchflussmesser, ausgebildet ist.

2. Regeleinrichtung nach Anspruch 1, **dadurch gekennzeichnet, dass** in Abhängigkeit des vom Sensor (16) erzeugten elektrischen bzw. elektronischen Signals (19) ein Regelungssignal (21) für einen dem Gasventil (11) zugeordneten Stellantrieb (22) erzeugt wird.

3. Regeleinrichtung nach Anspruch 1 oder 2, **dadurch gekennzeichnet, dass** eine Summiereinrichtung (23) das elektrische bzw. elektronische Signal (19) des Sensors (16) mit einem Hilfssignal (24) verrechnet, und dass ein aus einem Ausgangssignal (25) der Summiereinrichtung (23) erzeugtes Regelungssignal (21) zur Veränderung des Gasstroms verwendet wird.

4. Regeleinrichtung nach Anspruch 3, **dadurch gekennzeichnet, dass** das Ausgangssignal (25) der Summiereinrichtung (23) einem Regelgerät (20) zuführbar ist, wobei das Regelgerät (20) das Regelungssignal (21) für einen Stellantrieb (22) des Gasventils (11) erzeugt.

5. Regeleinrichtung nach Anspruch 3 oder 4, **dadurch gekennzeichnet, dass** das Hilfssignal (24) von einer Drehzahl des Gebläses (13) funktional abhängig ist.

## Claims

1. Regulating device for gas burners, for providing a gas/air mixture, viz. for supplying a gas flow and a combustion air flow to a burner, with at least a gas valve (11) arranged within a gas conduit (10) and a choke point (14) arranged within a combustion air conduit (12), wherein the gas conduit (10) conveying the gas flow terminates at a gas nozzle (15) inside the combustion air conduit (12) conveying the combustion air flow, and wherein the gas nozzle (15) is located after the choke point (14) and before a fan (13) in the direction of flow of the combustion air, wherein
(a) an electrical or electronic sensor (16) taps the gas conduit (10) conveying the gas flow at a measuring point (17),
(b) the measuring point (17) is located before the gas nozzle (15) in the direction of flow of the gas,
(c) a reference pressure which corresponds to the combustion air pressure is present at a reference point (18) of the electrical or electronic sensor (16) outside the combustion air conduit,
(d) an electrical or electronic signal (19) generated by the sensor (16) is used to adjust the gas valve (11), and
(e) the sensor (16) is configured as a differential pressure sensor, in particular a flow meter.

2. Regulating device according to Claim 1, **characterized in that** a regulating signal (21) for a positioner (22) assigned to the gas valve (11) is generated as a function of the electrical or electronic signal (19) generated by the sensor (16).

3. Regulating device according to Claim 1 or Claim 2, **characterized in that** a summing device (23) offsets the electrical or electronic signal (19) of the sensor (16) against an auxiliary signal (24), and **in that** a regulating signal (21) generated from an output signal (25) of the summing device (23) is used to vary the gas flow.

4. Regulating device according to Claim 3, **characterized in that** the output signal (25) of the summing device (23) can be fed to a controller (20) which generates the regulating signal (21) for the positioner (22) of the gas valve (11).

5. Regulating device according to Claim 3 or Claim 4, **characterized in that** the auxiliary signal (24) is functionally dependent on a rotational speed of the fan (13).

## Revendications

1. Dispositif de régulation pour brûleurs à gaz, pour fournir un mélange gaz/air, à savoir pour amener un courant de gaz et un courant d'air de combustion dans un brûleur, comprenant au moins une soupape à gaz (11) disposée à l'intérieur d'une conduite de gaz (10), et un point d'étranglement (14) disposé à l'intérieur d'une conduite d'air de combustion (12), la conduite de gaz (10) qui amène le courant de gaz aboutissant avec un injecteur de gaz (15) dans la conduite d'amenée d'air de combustion (12) qui amène le courant d'air de combustion, et l'injecteur de gaz (15) étant disposé après le point d'étranglement (14) et avant une soufflante (13), dans le sens d'écoulement de l'air de combustion, étant précisé
(a) qu'un capteur électrique ou électronique (16) agit avec un point de mesure (17) sur la conduite de gaz (10) qui amène le courant de gaz,
(b) que le point de mesure (17) est disposé avant l'injecteur de gaz (15), dans le sens d'écoulement du gaz,
(c) qu'au niveau d'un point de référence (18), situé à l'extérieur de la conduite d'air de combustion, du capteur électrique ou électronique (16), il règne une pression de référence qui correspond à la pression de l'air de combustion,
(d) qu'un signal électrique ou électronique (19) généré par le capteur (16) sert à régler la soupape à gaz (11), et
(e) que le capteur (16) est conçu comme un capteur de pression différentielle, en particulier comme un débitmètre.

2. Dispositif de régulation selon la revendication 1, **caractérisé en ce qu'**en fonction du signal électrique ou électronique (19) généré par le capteur (16), un signal de régulation (21) est généré pour un entraînement de réglage (22) associé à la soupape à gaz (11).

3. Dispositif de régulation selon la revendication 1 ou 2, **caractérisé en ce qu'**un dispositif additionneur (23) associe le signal électrique ou électronique (19) du capteur (16) à un signal auxiliaire (24) et **en ce qu'**un signal de régulation (21) généré à partir d'un signal de sortie (25) du dispositif additionneur (23) sert à modifier le courant de gaz.

4. Dispositif de régulation selon la revendication 3, **caractérisé en ce que** le signal de sortie (25) du dispositif additionneur (23) est apte à être transmis à un appareil de régulation (20), lequel génère le signal de régulation (21) pour un entraînement de réglage (22) de la soupape à gaz (11).

5. Dispositif de régulation selon la revendication 3 ou 4, **caractérisé en ce que** le signal auxiliaire (24) est fonctionnellement dépendant d'une vitesse de rotation de la soufflante (13).
